# EUROPÄISCHE PATENTSCHRIFT

(11) **EP 3 038 962 B1**
(45) Veröffentlichungstag und Bekanntmachung des Hinweises auf die Patenterteilung: **07.04.2021**
(21) Anmeldenummer: 14725167.2
(22) Anmeldetag: 20.05.2014
(51) Int. Cl.: B65H 16/02, B65H 16/10, B65H 19/12

(54) **VORRICHTUNG ZUM AUTOMATISCHEN ABWICKELN VON BAHNFÖRMIGEN MATERIALIEN UND VERFAHREN ZUM BETREIBEN EINER DERARTIGEN VORRICHTUNG**
DEVICE FOR AUTOMATICALLY UNWINDING WEB-SHAPED MATERIALS AND METHOD FOR OPERATING SUCH A DEVICE
DISPOSITIF DE DÉVIDAGE AUTOMATIQUE DE MATÉRIAUX EN BANDE CONTINUE ET PROCÉDÉ DE FONCTIONNEMENT D'UN TEL DISPOSITIF

(30) Priorität: 30.08.2013 DE 102013109427
(43) Veröffentlichungstag der Anmeldung: 06.07.2016
(73) Patentinhaber: PSA Technology S.a.r.l., 6430 Echternach (LU)
(72) Erfinder: LÓPEZ MARIN, Jesus, 63776 Mömbris (DE)
(74) Vertreter: Patentanwälte Olbricht Buchhold Keulertz
(86) Internationale Anmeldenummer: PCT/EP2014/060305
(87) Internationale Veröffentlichungsnummer: WO 2015/028159

(56) Entgegenhaltungen:
- EP-A2- 0 872 440
- WO-A1-2013/076011
- WO-A2-2004/080867
- WO-A2-2013/098765
- DE-C1- 4 428 739
- US-A1- 2003 089 817
- US-A1- 2004 118 964

## Beschreibung

Die Erfindung betrifft eine Vorrichtung zum automatischen Abwickeln von bahnförmigen Materialien gemäß dem Oberbegriff von Anspruch 1, die im Folgenden als Abwickler bezeichnet wird, sowie ein Verfahren zum Betreiben einer derartigen Vorrichtung entsprechend Anspruch 11.

Derartige Vorrichtungen bzw. Abwickler kommen beispielsweise bei der Herstellung von bahnförmigen Materialien zum Einsatz. Die Warenbahn wird im Anschluss an eine Produktionsanlage mit einem Wickler auf einen Wickelkern zu einer Mutterrolle aufgewickelt. Die Mutterrolle hat dabei relativ große Dimensionen, beispielsweise einen Durchmesser von 2 m und mehr und eine Bahnbreite von mehr als 2 m.

Die fertig gewickelten Mutterrollen werden zunächst in einem Übergabebereich zwischengespeichert, der somit als Puffer dient. Im Anschluss wird die Mutterrolle offline mit Hilfe eines Abwicklers abgewickelt und beispielsweise in einer nachgelagerten Schneidanlage nach Kundenwünschen konfektioniert.

Durch den Offlinebetrieb der Schneidanlage mit der Vorrichtung zum automatischen Abwickeln, also dem Abwickler, kann die Produktionsanlage zeitlich begrenzt mit einer höheren Produktionsgeschwindigkeit laufen als die Schneidanlage. Durch den notwendigen Tausch der Mutterrollen im Abwickler entstehen Stillstandszeiten. Dabei muss nach Entfernen des Wickelkerns der abgewickelten Mutterrolle ein Ende der Warenbahn der neuen Mutterrolle zur nachgelagerten Schneidanlage durch den Abwickler geführt werden. Dies erfordert den Eingriff mindestens eines Bedieners, beinhaltet eine gewisse Fehleranfälligkeit und führt zu Stillstandszeiten. Da ein Austausch der Mutterrolle alle paar Stunden erfolgen muss, wird durch diese Stillstandszeiten die Effizienz der Gesamtanlage negativ beeinflusst.

Der Erfindung liegt nun die Aufgabe zugrunde, eine Vorrichtung und ein Verfahren für einen effizienten Betrieb bereitzustellen. Insbesondere sollen Stillstandszeiten bei einem Wechsel der Mutterrolle minimiert werden oder sogar vollständig entfallen.

Erfindungsgemäß wird diese Aufgabe durch eine Vorrichtung mit den Merkmalen des Anspruchs 1 beziehungsweise durch ein Verfahren mit den Merkmalen des Anspruchs 11 gelöst. Vorteilhafte Ausgestaltungen finden sich in den Unteransprüchen.

Bei einer Vorrichtung zum automatischen Abwickeln einer Warenbahn von einer Mutterrolle mit einem Eingabearm und mindestens einer ersten Antriebseinheit, wobei die Mutterrolle am Eingabearm mit ihrem Wickelkern drehbar lagerbar ist und mit der Antriebseinheit eine Antriebskraft in die Mutterrolle einbringbar ist, ist erfindungsgemäß vorgesehen, dass der Abwickler einen Entnahmearm aufweist, dem mindestens eine zweite Antriebseinheit zum Einbringen einer Antriebskraft in die Mutterrolle zugeordnet ist, wobei die Mutterrolle während eines Abwickelvorgangs vom Eingabearm an den Entnahmearm übergebbar ist Dokument WO2013/098765 offenbart eine derartige Vorrichtung.

Bei einem derartigen Abwickler kann die Mutterrolle sowohl am Eingabearm als auch am Entnahmearm gelagert sein und aktiv über die erste oder zweite Antriebseinheit abgewickelt werden. Während des Abwickelns vom Eingabearm, an dem sie zu Beginn des Abwickelvorgangs drehbar gelagert ist, wird die Mutterrolle zunächst nur von der ersten Antriebseinheit in Rotation versetzt und dann an den Entnahmearm übergeben. Am Entnahmearm wird die Mutterrolle ebenfalls drehbar gelagert und kann dort weiter abgewickelt werden, wobei die für eine Rotation der Mutterrolle notwendige Antriebskraft durch die zweite Antriebseinheit eingebracht wird. Dabei kann die Mutterrolle auch während der Übergabe vom Eingabearm an den Entnahmearm unterbrechungsfrei abgewickelt werden, indem beispielsweise die erste Antriebseinheit weiter die Mutterrolle antreibt, bis die zweite Antriebseinheit die Antriebsaufgabe übernimmt. Der Eingabearm und der Entnahmearm sind dabei insbesondere schwenkbar gelagert. Während die Mutterrolle am Entnahmearm abgewickelt und über die zweite Antriebseinheit angetrieben wird, kann der Eingabearm bereits verschwenkt werden und eine neue Mutterrolle aufnehmen, die zum Abwickeln vorbereitet ist. Dementsprechend ermöglicht der erfindungsgemäße Abwickler eine unterbrechungsfreie Abwicklung, ohne für einen Wechsel der Mutterrollen stillgesetzt werden zu müssen. Damit erhöhen sich Durchsatz und Effizienz der Anlage.

In einer Weiterbildung weist die Vorrichtung eine Anpresswalze auf, die an einem Umfang der am Eingabearm gelagerten Mutterrolle anlegbar ist, wobei die Warenbahn über die Anpresswalze von der Mutterrolle weggeführt wird und bei einer Verlagerung der Mutterrolle und damit einer Verlagerung ihrer Rotationsachse angepasst werden kann. Die Anpresswalze ist dabei insbesondere an einem Arm schwenkbar gelagert und beispielsweise unterhalb der Mutterrolle angeordnet.

Vorzugsweise ist die erste Antriebseinheit am Eingabearm und/oder die zweite Antriebseinheit am Entnahmearm als insbesondere stirnseitig angebrachter Wickelwellenantrieb ausgebildet. Mit Hilfe eines derartigen Wickelwellenantriebs kann der Wickelkern der Mutterrolle direkt im Zentrum angetrieben werden. Gegebenenfalls kann auch vorgesehen sein, an jeder Stirnseite jeweils einen Wickelwellenantrieb vorzusehen. Dadurch ist es möglich, die Mutterrolle in Rotation zu versetzen, ohne einen Kontakt mit der Warenbahn herzustellen und die Warenbahn mit einer Antriebskraft zu belasten.

Alternativ oder zusätzlich kann vorgesehen sein, dass die erste Antriebseinheit am Eingabearm als erste Antriebsschwinge und/oder die zweite Antriebseinheit am Entnahmearm als zweite Antriebsschwinge ausgebildet ist. Eine Antriebsschwinge ist durch Verschwenken an einen Umfang der Mutterrolle anlegbar und kann so eine Antriebskraft zum Rotieren der Mutterrolle und damit zum Abwickeln der Warenbahn einbringen. Da die Antriebsschwinge auf den Umfang der Mutterrolle angelegt wird, ist es steuerungstechnisch sehr einfach, eine Wickelgeschwindigkeit konstant zu halten. Die erste Antriebsschwinge ist dabei insbesondere oberhalb der Mutterrolle angeordnet, wobei die Warenbahn nach unten von Mutterrolle abgewickelt wird.

Vorzugsweise weist die erste Antriebsschwinge und/oder die zweite Antriebsschwinge einen oder mehrere Riemenantriebe auf. Ein Riemenantrieb kann dabei einen oder mehrere Riemen umfassen. Ein Riemenantrieb kann relativ großflächig an den Umfang der Mutterrolle angelegt werden und so eine gute Kraftübertragung bewirken. Daher kann die Warenbahn auch aus relativ empfindlichen Materialien bestehen.

Die erste Antriebsschwinge ist insbesondere von oben an die Mutterrolle anlegbar. Ein Drehpunkt der Antriebsschwinge kann dabei insbesondere oberhalb einer Bewegungsbahn des Drehpunkts der Mutterrolle liegen. Die zweite Antriebsschwinge befindet sich dann unterhalb der ersten Antriebsschwinge, da sie erst bei einem durch das Abwickeln verursachten verringerten Durchmesser der Mutterrolle zum Einsatz kommt. Dabei wird die zweite Antriebsschwinge insbesondere seitlich oder von oben an die Mutterrolle herangeführt, wenn diese an den Entnahmearm übergeben wird bzw. worden ist.

In einer bevorzugten Weiterbildung weist der Abwickler eine Schneideinrichtung auf, die insbesondere als Kappmesser mit Gegenschlagleiste ausgebildet ist. Mit dieser Schneideinrichtung lässt sich die Warenbahn quer zur Bahnlaufrichtung durchtrennen, sodass ein Rest der Warenbahn an dem ansonsten abgewickelten Wickelkern verbleiben kann. Die Schneideinrichtung wirkt dafür insbesondere zwischen dem Entnahmearm bzw. der am Entnahmearm gelagerten Mutterrolle und der Anpresswalze auf die Warenbahn ein. Der Schnitt der Warenbahn kann dann in Bereiche gelegt werden, die relativ einfach einem Ausschuss zugeführt werden können. Beispielsweise wird so vermieden, dass ein derartiger Schnitt innerhalb einer fertig konfektionierten Rolle liegt.

Vorzugsweise weist der Abwickler einen Rollenablageständer auf, von dem eine neu bereit gestellte Mutterrolle durch den Entnahmearm aufnehmbar ist. Die neue Mutterrolle wird dabei auf dem Rollenablageständer zur Verfügung gestellt, während die vorherige Mutterrolle noch abgewickelt wird. Dabei kommt die neue Mutterrolle aus dem Übergabebereich beziehungsweise dem Puffer, sodass ein Warten auf eine neue Mutterrolle vermieden wird, was zu einer Unterbrechung des Abwickelvorgangs führen würde.

Vorteilhafterweise weist die Vorrichtung eine Entnahmeeinrichtung auf, mit der der abgewickelte Wickelkern vom Entnahmearm entfernbar ist. Der Wickelkern muss dabei nicht vollständig abgewickelt sein, sondern kann beispielsweise noch einige Wicklungen der Warenbahn aufweisen. Die Entnahmeeinrichtung kann dabei den Wickelkern beispielsweise nach oben oder seitlich vom Entnahmearm wegtransportieren.

Die Aufgabe wird durch ein Verfahren zum Betreiben einer Vorrichtung zum automatischen Abwickeln einer Warenbahn von einer Mutterrolle erfindungsgemäß dadurch gelöst, dass die Warenbahn von der auf dem Eingabearm gelagerten Mutterrolle bis auf einen vorgebbaren Mindestdurchmesser abgewickelt wird, wobei die Mutterrolle anschließend bei laufendem Abwickelvorgang an den Entnahmearm übergeben und dort weiter abgewickelt wird, wobei vom Eingabearm eine neue Mutterrolle aufgenommen wird. Es erfolgt also ein kontinuierlicher Betrieb des Abwicklers. Dabei kann gegebenenfalls vorgesehen werden, während der Übergabe vom Eingabearm an den Entnahmearm und/oder beim Starten des Wickelvorgangs mit einer neuen Mutterrolle die Wickelgeschwindigkeit anzupassen. Sowohl bei der Lagerung der Mutterrolle am Entnahmearm als auch am Eingabearm kann die Mutterrolle aktiv abgewickelt werden, also jeweils über mindestens eine Antriebseinheit angetrieben werden. Damit ist in beiden Positionen ein kontinuierliches Abwickeln möglich.

Bevorzugterweise werden zur Übergabe der Mutterrolle der Eingabearm und der Entnahmearm aufeinander zu bewegt, wobei insbesondere ein Antrieb über die erste Antriebsschwinge zumindest solange erfolgt, bis die Mutterrolle am Entnahmearm gelagert ist und von der zweiten Antriebseinheit angetrieben wird. Dabei kann vorgesehen sein, nur den Eingabearm zu bewegen und den Entnahmearm unbeweglich zu halten.

In einer bevorzugten Weiterbildung wird ein Ende der Warenbahn, die von der auf den Entnahmearm gelagerten und insbesondere angetriebenen Mutterrolle abwickelt wird, an einen Anfang der auf dem Eingabearm gelagerten und angetriebenen neuen Mutterrolle angespleißt, wobei dafür insbesondere die von der auf dem Entnahmearm gelagerten Mutterrolle kommende Warenbahn mit einer Anpresswalze an den Umfang der neuen Mutterrolle gedrückt wird. Das Ende der Warenbahn auf der nahezu abgewickelten Mutterrolle wird so mit dem Anfang bzw. der äußeren Wickellage der Warenbahn auf der neuen Mutterrolle verbunden. Dieser Vorgang wird beispielsweise durch Verwendung eines Doppelklebebandes vereinfacht. Dabei erfolgt eine relativ großflächige, feste Verbindung, indem mit Hilfe der Anpresswalze ein entsprechender Anpressdruck aufgebracht wird. Ein Einfädeln eines neuen Anfangs einer Warenbahn ist damit nicht notwendig, vielmehr kann ein kontinuierlicher Betrieb erfolgen. Damit ist auch eine vollständige Automatisierung möglich, ohne dass Eingriffe eines Bedieners erforderlich sind. Dabei tritt bei Andrücken der Warenbahnen aneinander mit Hilfe der Anpresswalze aufgrund des gleichzeitigen Antreibens beider Mutterrollen keine Relativgeschwindigkeit und damit keine Reibung auf.

Merkmale und Vorteile, die im Zusammenhang mit dem Abwickler beschrieben sind, sind auf das Verfahren in sinngemäßer Weise übertragbar. Das Gleiche gilt für Merkmale und Vorteile, die im Zusammenhang mit dem Verfahren beschrieben sind.

Die Erfindung wird im Folgenden anhand eines bevorzugten Ausführungsbeispiels in Verbindung mit den Zeichnungen näher beschrieben. Hierin zeigen:
- Fig. 1 bis 9: eine Seitenansicht einer Vorrichtung zum automatischen Abwickeln einer Warenbahn in unterschiedlichen Zeitpunkten, während eines Abwickelvorgangs.

In den Figuren ist eine Vorrichtung zum automatischen Abwickeln einer Warenbahn, also ein Abwickler 1 schematisch in Seitenansicht dargestellt, der einen Eingabearm 2 aufweist, an dem eine Mutterrolle 3 mit einem Wickelkern 4 drehbar gelagert ist. Auf dem Wickelkern 4 ist eine Warenbahn aufgewickelt, beispielsweise aus Vliesmaterial. Die Mutterrolle 3 wird beispielsweise aus einem Puffer oder Übergabebereich einer Vliesstoff-Produktionsanlage entnommen und an den Eingabearm 2 übergeben. Für die Übergabe ist ein Rollenablageständer 5 vorgesehen, an dem eine neue Mutterrolle in einer Warteposition gehalten werden kann, bis sie vom Eingabearm 2 übernommen wird.

Zur Erzeugung der Rotation der Mutterrolle 3 dient eine als erste Antriebsschwinge ausgebildete erste Antriebseinheit 6, die oberhalb der Mutterrolle 3 beziehungsweise des Eingabearms 2 angeordnet ist. Die erste Antriebsschwinge 6 weist einen oder mehrere Riemenantriebe 7 auf und wird an einen Umfang der Mutterrolle 3 angelegt, um eine in Umfangsrichtung gerichtete Kraft zu übertragen. Damit erfolgt ein Abwickeln der Mutterrolle 3, wobei die Warenbahn 8 über eine Anpresswalze 9 und eine Umlenkwalze 10 beispielsweise zu einer nachgelagerten Schneidanlage oder einer anderen Verarbeitungsanlage geführt wird. Zusätzlich kann vorgesehen sein, zum Antreiben der Mutterrolle 3 einen Wickelwellenantrieb als Zentrumsantrieb vorzusehen, der beispielsweise am Eingabearm gelagert ist und direkt an den Wickelkern 4 angreift. Dies ist allerdings in den Fig. nicht dargestellt.

Die Anpresswalze 9 ist an einen Arm 11 schwenkbar gelagert und insbesondere an den Umfang der Mutterrolle 3 anpressbar. Der Eingabearm 2 ist verschwenkbar gelagert, wobei eine Bewegungsbahn 12 einer Rotationsachse der Mutterrolle 3 gestrichelt dargestellt ist.

Der Abwickler 1 weist ferner einen Entnahmearm 13 auf, der schwenkbar gelagert ist. Die Mutterrolle 3 kann vom Eingabearm 2 an den Entnahmearm 13 übergeben werden, die dafür aufeinander zu geschwenkt werden. Dem Entnahmearm 13 ist eine zweite als zweite Antriebsschwinge ausgebildete Antriebseinheit 14 zugeordnet, die dann an den Umfang der Mutterrolle 3 anlegbar ist, wenn die Mutterrolle 3 am Entnahmearm 13 gelagert ist. Dementsprechend ist es möglich, die Mutterrolle kontinuierlich aktiv abzuwickeln, unabhängig davon, ob sie am Eingabearm 2 oder am Entnahmearm 13 gelagert ist. Wie die erste Antriebsschwinge 6 kann auch die zweite Antriebsschwinge 14 einen oder mehrere Riemenantriebe aufweisen.

Schematisch dargestellt ist in Figur 1 ein bereits abgewickelter Wickelkern 4', der mit einer nicht weiter dargestellten Entnahmeeinrichtung vom Abwickler 1 abtransportiert wird.

Zum Durchtrennen der Warenbahn weist der Abwickler 1 eine Schneideinrichtung mit einem Kappmesser 15 und einer Gegenschlagleiste 16 auf. Damit ist die Warenbahn quer zur Bahnlaufrichtung durchtrennbar, wenn die Mutterrolle am Entnahmearm 13 gelagert ist. Der Schnitt erfolgt dann zwischen der am Entnahmearm 13 gelagerten Mutterrolle 3 und der Anpresswalze 9.

Ausgehend von Figur 1 wird nun der Funktionsablauf des Abwicklers näher beschrieben.

In Figur 1 befindet sich eine Mutterrolle 3 am Eingabearm 2. Die erste Antriebsschwinge 6 ist an den Umfang der Mutterrolle 3 herangeführt und die Warenbahn 8 wird über die Anpresswalze 9 und die Umlenkwalze 10 abgewickelt und einer nicht dargestellten Schneidanlage zugeführt. Nachdem durch das Abwickeln der Mutterrolle ein Durchmesser der Mutterrolle entsprechend verringert wurde, sodass ausreichend Raum zur Verfügung steht, wird eine neue Mutterrolle 3' am Rollenablageständer 5 zur Verfügung gestellt (Figur 2). Dabei ist sowohl der Eingabearm 2 als auch die erste Antriebsschwinge 6 bereits in Richtung des Entnahmearms 13 verschwenkt worden, um den zur Verfügung stehenden Raum zu vergrößern.

In Figur 3 ist nun der Zeitpunkt dargestellt, bei dem die Mutterrolle 3 vom Entnahmearm 13 übernommen wird. Dafür ergreift der Entnahmearm 13 überstehende Enden des Wickelkerns 4 und übernimmt die Mutterrolle 3, ohne eine Rotation der Mutterrolle 3 zu unterbrechen. Der Antrieb der Mutterrolle 3 wird von der zweiten Antriebsschwinge 14 übernommen, die dem Entnahmearm 13 zugeordnet ist. Gegebenenfalls können kurzzeitig sowohl die erste Antriebsschwinge 6 als auch die zweite Antriebsschwinge 14 am Umfang der Mutterrolle anliegen, um einen stetigen Übergang zu gewährleisten.

In Figur 4 wird die Mutterrolle 3 alleine vom Entnahmearm 13 gehalten und von der zweiten Antriebsschwinge 14 angetrieben, wobei der Abzug der Warenbahn 8 weiter über die Anpresswalze 9 und die Umlenkwalze 10 erfolgt. Der Eingabearm 2 ist in Richtung Rollenablageständer 5 verschwenkt, um eine neue Mutterrolle 3' aufzunehmen. Die erste Antriebsschwinge 6 ist nach oben verschwenkt worden, um das Einbringen der neuen Mutterrolle 3 in eine Abwickelposition zu ermöglichen. Dies ist in Figur 5 dargestellt. Die neue Mutterrolle 3' ist bereit, am Abwickelvorgang teilzunehmen. Noch allerdings wird die Warenbahn von der vorherigen Mutterrolle 3 abgewickelt.

Figur 6 zeigt nun den Beginn eines Spleißvorganges, bei dem die von der am Entnahmearm 13 gelagerte Mutterrolle 3 kommende Warenbahn an die auf der neuen Mutterrolle 3' befindliche Warenbahn gespleißt wird. Dies geschieht mit Hilfe der Anpresswalze 9, die die Warenbahnen aneinander andrückt und die für das Ausbilden der Spleißverbindung erforderlichen Druckkräfte erzeugt. Gleichzeitig wird die Schneideinrichtung mit dem Kappmesser 15 und der Gegenschlagleiste 16 vorbereitet, um einen Schnitt durch die Warenbahn zu erzeugen.

Figur 7 zeigt nun den eigentlichen Spleißvorgang, wobei im Anschluss an die Anpresswalze 9 eine zunächst doppellagige Warenbahn abgezogen wird.

In Figur 8 ist nun dargestellt, wie die von der vorherigen Mutterrolle 3 kommende Warenbahn durch das Kappmesser 15 durchtrennt wird. Dementsprechend ist die Mutterrolle 3 fertig abgewickelt und kann, wie es in Figur 9 gezeigt ist, entnommen werden. Ein Anfang der auf der neuen Mutterrolle 3' gewickelten Warenbahn wird automatisch über die Anpresswalze 9 und die Umlenkwalze 10 abgeführt, ohne dass eine Unterbrechung erfolgt. Der Abwickler befindet sich dabei in der gleichen Position, wie es in Figur 1 dargestellt ist. Dementsprechend beginnt ein neuer Abwicklungszyklus.

Durch das erfindungsgemäße Verfahren beziehungsweise die erfindungsgemäße Vorrichtung ist eine Nonstop-Abwicklung möglich. Dabei ist vorgesehen, sowohl am Entladearm als auch am Eingabearm ein aktives Abwickeln der Mutterrolle durch entsprechende Antriebseinheiten vorzunehmen, also beide Positionen zum Abwickeln zu nutzen. Damit ergibt sich eine deutliche Effizienzsteigerung insbesondere bei Offlineanlagen, wie sie bei der Vliesstoffherstellung zum Einsatz kommen. Stillstandszeiten, die aufgrund des Austausches der Mutterrolle bisher erforderlich waren, können vollständig entfallen. Darüber hinaus ist eine vollständige Automatisierung möglich.

Die Erfindung ist nicht auf eine der vorbeschriebenen Ausführungsformen beschränkt, aber durch die beigefügten Ansprüche definiert.

Sämtliche aus den Ansprüchen, hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

### Bezugszeichenliste

- 1: Abwickler
- 2: Eingabearm
- 3: Mutterrolle
- 3': neue Mutterrolle
- 4: Wickelkern
- 4': abgewickelter Wickelkern
- 5: Rollenablageständer
- 6: erste Antriebseinheit / erste Antriebsschwinge
- 7: Riemenantrieb
- 8: Warenbahn
- 9: Anpresswalze
- 10: Umlenkwalze
- 11: Arm
- 12: Bewegungsbahn
- 13: Entnahmearm
- 14: zweite Antriebseinheit / zweite Antriebsschwinge
- 15: Kappmesser
- 16: Gegenschlagleiste

## Patentansprüche

1. Vorrichtung (1) zum automatischen Abwickeln einer Warenbahn (8) von einer Mutterrolle (3), mit einem schwenkbar gelagerten Eingabearm (2) und mindestens einer ersten Antriebseinheit (6), wobei die Mutterrolle (3) am Eingabearm (2) mit ihrem Wickelkern (4) drehbar lagerbar ist und mit der Antriebseinheit (6) eine Antriebskraft in die Mutterrolle (3) einbringbar ist, wobei die Mutterrolle (3) während eines Abwickelvorgangs vom Eingabearm (2) an den Entnahmearm (13) übergebbar ist, wobei der Abwickler (1) einen schwenkbar gelagerten Entnahmearm (13) aufweist, dem mindestens eine zweite Antriebseinheit (14) zum Einbringen einer Antriebskraft in die Mutterrolle (3) zugeordnet ist, und wobei diese eine Anpresswalze (9) aufweist, die an einen Umfang der am Eingabearm (2) gelagerten Mutterrolle (3, 3') anlegbar ist, **dadurch gekennzeichnet, dass** die Warenbahn (8) über die Anpresswalze (9) von der Mutterrolle (3, 3') weg geführt wird.

2. Vorrichtung (1) zum automatischen Abwickeln nach Anspruch 1, **dadurch gekennzeichnet, dass** die Anpresswalze (9) bei einer Verlagerung der Mutterrolle (3, 3') und damit einer Verlagerung der Rotationsachse der Mutterrolle (3, 3') anpassbar ist.

3. Vorrichtung (1) zum automatischen Abwickeln nach einem der Ansprüche 1 oder 2, **dadurch gekennzeichnet, dass** die Anpresswalze (9) an einem Arm schwenkbar gelagert ist.

4. Vorrichtung (1) zum automatischen Abwickeln nach einem der vorhergehenden Ansprüche, **dadurch gekennzeichnet, dass** die Anpresswalze (9) unterhalb der Mutterrolle (3, 3') angeordnet ist.

5. Vorrichtung (1) zum automatischen Abwickeln nach einem der vorhergehenden Ansprüche, **dadurch gekennzeichnet, dass** die erste Antriebseinheit (6) am Eingabearm (2) und/oder die zweite Antriebseinheit (14) am Entnahmearm (13) als insbesondere stirnseitig angebrachter Wickelwellenantrieb ausgebildet ist.

6. Vorrichtung (1) zum automatischen Abwickeln nach einem der vorhergehenden Ansprüche, **dadurch gekennzeichnet, dass** die erste Antriebseinheit (6) am Eingabearm (2) als erste Antriebsschwinge und/oder die zweite Antriebseinheit (14) am Entnahmearm (13) als zweite Antriebsschwinge ausgebildet ist.

7. Vorrichtung (1) zum automatischen Abwickeln nach Anspruch 6, **dadurch gekennzeichnet, dass** die erste Antriebsschwinge (9) und/oder die zweite Antriebsschwinge (14) einen oder mehrere Riemenantriebe (7) aufweisen.

8. Vorrichtung (1) zum automatischen Abwickeln nach einem der vorhergehenden Ansprüche, **dadurch gekennzeichnet, dass** diese eine Schneideinrichtung aufweist, die insbesondere als Kappmesser (15) mit Gegenschlagleiste (16) ausgebildet ist.

9. Vorrichtung (1) zum automatischen Abwickeln nach einem der vorhergehenden Ansprüche, **dadurch gekennzeichnet, dass** diese einen Rollenablageständer (5) aufweist, von dem die Mutterrolle (3,3') durch den Eingabearm (2) aufnehmbar ist.

10. Vorrichtung (1) zum automatischen Abwickeln nach einem der vorhergehenden Ansprüche, **dadurch gekennzeichnet, dass** diese eine Entnahmeeinrichtung aufweist, mit der der abgewickelte Wickelkern (4') vom Entnahmearm (13) entfernbar ist.

11. Verfahren zum Betreiben einer Vorrichtung mit den Merkmalen eines der vorhergehenden Ansprüche, wobei die Warenbahn (8) von der auf dem Eingabearm (2) gelagerten Mutterrolle (3) bis auf einen vorgebbaren Mindestdurchmesser abgewickelt wird, wobei die Mutterrolle (3) anschließend bei laufenden Abwickelvorgang an den Entnahmearm (13) übergeben und dort weiter abgewickelt wird, wobei vom Eingabearm (2) eine neue Mutterrolle (3') aufgenommen wird, wobei der Eingabearm (2) bereits verschwenkt und eine neue zum Abwickeln vorbereitete Mutterrolle (3') aufnimmt, während die Mutterrolle (3) am Entnahmearm (2) abgewickelt und über die zweite Antriebseinheit (14) angetrieben wird wobei ein Ende der Warenbahn (8), die von der auf dem Entnahmearm (13) gelagerten und angetriebenen Mutterrolle (3) abgewickelt wird, an einen Anfang der auf dem Eingabearm (2) gelagerten und angetriebenen neuen Mutterrolle (3') angespleißt wird, wobei dafür die von der auf dem Entnahmearm (13) gelagerten Mutterrolle (3) kommende Warenbahn mit einer Anpresswalze (9) an den Umfang der neuen Mutterrolle (3') gedrückt wird, und **dadurch gekennzeichnet, dass** die Warenbahn (8) über die Anpresswalze (9) von der Mutterrolle (3, 3') weg geführt wird.

12. Verfahren nach Anspruch 11, **dadurch gekennzeichnet, dass** zur Übergabe der Mutterrolle (3) der Eingabearm (2) auf den Entnahmearm (13) hin oder aufeinander zu bewegt werden, wobei ein Antrieb über die erste Antriebseinheit (6) zumindest solange erfolgt, bis die Mutterrolle (3) von der zweiten Antriebseinheit (14) angetrieben wird.

## Claims

1. Device (1) for automatically unwinding a material web (8) from a master roll (3), having a pivotably mounted infeed arm (2) and at least one first drive unit (6), wherein the master roll (3) can be rotatably mounted on the infeed arm (2) with its winding core (4) and a driving force can be introduced into the master roll (3) by means of the drive unit (6), wherein the master roll (3) can be transferred from the infeed arm (2) to the outfeed arm (13) during an unwinding procedure, wherein the unwinder (1) has a pivotably mounted outfeed arm (13), at least one second drive unit (14) is associated to the outfeed arm for introducing a drive force into the master roll (3), and wherein the latter has a contact roller (9) which can be placed against a circumference of the master roll (3, 3') mounted on the feed arm (2), **characterized in that** the material web (8) is guided away from the master roll (3, 3') via the contact roller (9).

2. Device (1) for automatic unwinding according to claim 1, **characterized in that** the contact roller (9) can be adjusted in the event of a displacement of the master roll (3, 3') and thus a displacement of the axis of rotation of the master roll (3, 3').

3. Device (1) for automatic unwinding according to one of claims 1 or 2, **characterized in that** the contact roller (9) is pivotably mounted on an arm.

4. Device (1) for automatic unwinding according to one of the preceding claims, **characterized in that** the contact roller (9) is arranged below the master roll (3, 3').

5. Device (1) for automatic unwinding according to one of the preceding claims, **characterized in that** the first drive unit (6) on the infeed arm (2) and/or the second drive unit (14) on the outfeed arm (13) is designed as a winding shaft drive mounted in particular on the end side.

6. Device (1) for automatic unwinding according to one of the preceding claims, **characterized in that** the first drive unit (6) on the infeed arm (2) is designed as a first drive swing arm and/or the second drive unit (14) on the outfeed arm (13) is designed as a second drive swing arm.

7. Device (1) for automatic unwinding according to claim 6, **characterized in that** the first drive swing arm (9) and/or the second drive swing arm (14) have one or more belt drives (7).

8. Device (1) for automatic unwinding according to one of the preceding claims, **characterized in that** it has a cutting device which is designed in particular as a cross-cut knife (15) with a counter-impact strip (16).

9. Device (1) for automatic unwinding according to one of the preceding claims, **characterized in that** it has a roll storage stand (5) from which the master roll (3, 3') is receivable by the infeed arm (2).

10. Device (1) for automatic unwinding according to one of the preceding claims, **characterized in that** it has a outfeed installation by means of which the unwound winding core (4') can be removed from the outfeed arm (13).

11. Method of operating a device having the features of one of the preceding claims, wherein the material web (8) is unwound from the master roll (3), which is mounted on the infeed arm (2), to a predeterminable minimum diameter, wherein the master roll (3) is subsequently transferred to the unwinding arm (13) during the ongoing unwinding process and is further unwound there, wherein a new master roll (3') is picked up by the infeed arm (2), wherein the infeed arm (2) is already pivoted and picks up a new master roll (3') prepared for unwinding, while the master roll (3) is unwound on the infeed arm (2) and driven via the second drive unit (14), wherein one end of the material web (8), which is unwound from the master roll (3) mounted and driven on the outfeed arm (13), is spliced to a start of the new master roll (3') mounted and driven on the infeed arm (2), wherein for this purpose the material web coming from the master roll (3) mounted on the take-off arm (13) is pressed against the circumference of the new master roll (3') by means of a contact roller (9), and wherein the material web (8) is guided away from the master roll (3, 3') via the contact roller (9).

12. Method according to claim 11, **characterized in that**, for transferring the master roll (3), the infeed arm (2) is moved towards the outfeed arm (13) or towards each other, a drive being effected via the first drive unit (6) at least until the master roll (3) is driven by the second drive unit (14).

## Revendications

1. Dispositif (1) pour le déroulement automatique d'une bande de matériau (8) d'un rouleau de base (3), comportant un bras d'entrée (2) monté pivotant et au moins une première unité d'entraînement (6), dans lequel le rouleau de base (3) peut être monté de manière rotative sur le bras d'entrée (2) avec son noyau d'enroulement (4) et une force d'entraînement peut être introduite dans le rouleau de base (3) au moyen de l'unité d'entraînement (6), dans lequel le rouleau de base (3) peut être transféré du bras d'entrée (2) au bras de prélèvement (13) pendant un processus de déroulement, le dérouleur (1) présentant un bras de prélèvement (13) monté pivotant, auquel est associé au moins un deuxième unité d'entraînement (14) pour l'introduction d'une force d'entraînement dans le rouleau de base (3), et ce dernier présentant un rouleau de pression (9) qui peut être appliqué contre une périphérie du rouleau de base (3, 3') monté sur le bras d'entrée (2), **caractérisé en ce que** la bande de matériau (8) est écartée du rouleau de base (3, 3') par le rouleau de pression (9).

2. Dispositif (1) pour le déroulement automatique selon la revendication 1, **caractérisé en ce que** le rouleau de pression (9) peut être réglé en cas de déplacement du rouleau de base (3, 3') et donc de déplacement de l'axe de rotation du rouleau de base (3, 3').

3. Dispositif (1) pour le déroulement automatique selon l'une des revendications 1 ou 2, **caractérisé en ce que** le rouleau de pression (9) est monté pivotant sur un bras.

4. Dispositif (1) pour le déroulement automatique selon l'une des revendications précédentes, **caractérisé en ce que** le rouleau de pression (9) est disposé en dessous du rouleau de base (3, 3').

5. Dispositif (1) pour le déroulement automatique selon l'une des revendications précédentes, **caractérisé en ce que** la première unité d'entraînement (6) sur le bras d'entrée (2) et/ou la deuxième unité d'entraînement (14) sur le bras de prélèvement (13) est conçue comme un entraînement par arbre d'enroulement monté en particulier sur la face frontale.

6. Dispositif (1) pour le déroulement automatique selon l'une des revendications précédentes, **caractérisé en ce que** la première unité d'entraînement (6) sur le bras d'entrée (2) est conçue comme une première bascule d'entraînement et/ou la deuxième unité d'entraînement (14) sur le bras de prélèvement (13) est conçue comme une deuxième bascule d'entraînement.

7. Dispositif (1) pour le déroulement automatique selon la revendication 6, **caractérisé en ce que** la première bascule d'entraînement (9) et/ou la deuxième bascule d'entraînement (14) comportent un ou plusieurs entraînements par courroie (7).

8. Dispositif (1) pour le déroulement automatique selon l'une des revendications précédentes, **caractérisé en ce qu'**il comprend un dispositif de coupe, qui est conçu en particulier comme un couteau de coupe transversale (15) avec une barre de contre-impact (16).

9. Dispositif (1) de déroulement automatique selon l'une des revendications précédentes, **caractérisé en ce qu'**il comporte un support de dépôt de bobine (5) à partir duquel le rouleau de base (3, 3') peut être saisie par le bras d'entrée (2).

10. Dispositif (1) de déroulement automatique selon l'une des revendications précédentes, **caractérisé en ce qu'**il comprend un dispositif d'enlèvement au moyen duquel le noyau d'enroulement déroulé (4') peut être retiré du bras d'enlèvement (13).

11. Procédé de fonctionnement d'un dispositif présentant les caractéristiques de l'une des revendications précédentes, dans lequel la bande de matériau (8) est déroulée du rouleau de base (3) monté sur le bras d'entrée (2) jusqu'à un diamètre minimal prédéterminable, dans lequel le rouleau de base (3) est ensuite transféré au bras d'enlèvement (13) pendant le processus de déroulement en cours et y est déroulé plus loin, dans lequel un nouveau rouleau de base (3') est saisi par le bras d'entrée (2), dans lequel le bras d'entrée (2) est déjà pivoté et saisit un nouveau rouleau de base (3') préparé pour le déroulement, tandis que le rouleau de base (3) est déroulée sur le bras d'enlèvement (2) et entraînée par la deuxième unité d'entraînement (14), dans lequel une extrémité de la bande (8), qui est déroulée du rouleau de base (3) montée et entraînée sur le bras d'enlèvement (13), est raccordée à un début du nouveau rouleau de base (3') montée et entraînée sur le bras d'entrée (2), la bande de matériau provenant du rouleau de base (3) monté sur le bras d'enlèvement (13) étant à cet effet pressée contre la circonférence du nouveau rouleau de base (3') au moyen d'un rouleau de pression (9), et la bande de matériau (8) étant guidée à l'écart du rouleau de base (3, 3') par l'intermédiaire du rouleau de pression (9).

12. Procédé selon la revendication 11, **caractérisé en ce que** pour le transfert du rouleau de base (3), le bras d'entrée (2) est déplacé vers le bras de prélèvement (13) ou l'un vers l'autre, un entraînement étant effectué par l'intermédiaire de la première unité d'entraînement (6) au moins jusqu'à ce que le rouleau de base (3) soit entraîné par la deuxième unité d'entraînement (14).
